# EUROPÄISCHE PATENTANMELDUNG

(11) **EP 1 593 794 A1**
(43) Veröffentlichungstag der Anmeldung: **09.11.2005**
(21) Anmeldenummer: 05009667.6
(22) Anmeldetag: 03.05.2005
(51) Int. Cl.: E04D 13/076, E04D 1/30

(54) **Traufen-Laubschutzschanzenelement**

(30) Priorität: 04.05.2004 DE 102004021898; 04.05.2004 DE 202004007080 U
(71) Anmelder: Fleck, Oskar, D-45711 Datteln (DE)
(72) Erfinder: Fleck, Oskar, D-45711 Datteln (DE)
(74) Vertreter: Hoffmeister, Helmut

(57) **Zusammenfassung**

Die Erfindung betrifft ein Traufen-Laubschutzschanzenelement (100; 300) zur Herstellung von Traufen-Laubschutzschanzen (400) für Steildächer, umfassend ein durch eine Vorder- und Rückkante (2; 3) sowie zwei Seitenkanten begrenztes Plattenelement (36), von dem ein Teil einen dachrinnenseitig angeordneten Plattenabschnitt (23) bildet, mit dem die jeweilige Traufe schürzenartig abdeckbar ist und auf dem ein Laubschutzgitter (40) zu befestigen ist. Der Plattenabschnitt (23) ist mit Absätzen (50) treppenartig gestuft.

## Beschreibung

Die Erfindung betrifft ein Traufen-Laubschutzschanzenelement zur Herstellung von Traufen-Laubschutzschanzen für Steildächer, umfassend ein durch eine Vorder- und Rückkante sowie zwei Seitenkanten begrenztes Plattenelement, von dem ein Teil einen dachrinnenseitig angeordneten Plattenabschnitt bildet, mit dem die jeweilige Traufe schürzenartig abdeckbar ist und auf dem ein Laubschutzgitter zu befestigen ist.

Es sind zahlreiche Traufen-Eindeckungselemente für Steildächer bekannt, die in Form dünner, rechteckiger Platten, gegebenenfalls mit einem bestimmten Profil, ausgeführt und mit Befestigungen für ein Laubschutzgitter ausgestattet sind. Diese Traufen-Eindeckungselemente sind jeweils an übrige Dacheindeckungselemente im Rahmen einer handwerklichen Einzelfertigung anpassbar. Ein solches Traufen-Eindeckungselement ist aus DE 20 2004 000 968 U1 des Anmelders bekannt.

Die Verlegung und Befestigung des Laubschutzgitters an herkömmlichen Traufen-Eindeckungselementen erweist sich oft als schwierig, weil sich der Abstand zwischen dem Rinnennwulst und der Vorderkante der nacheinander verlegten Traufen-Eindeckungselemente nicht immer einhalten läßt.

Der ungleiche Abstand ergibt sich in der Praxis oft aus den Maßunterschieden zwischen den verlegten Traufen-Eindeckungselementen, Montageungenauigkeiten und infolge sogar geringfügiger Winkelverschiebungen, die einen erheblichen Versatz an Ecken verursachen können.

Aufgabe der Erfindung ist, eine neuartige, universelle Traufen-Eindeckung mit Befestigungen für ein Laubschutzgitter zu entwickeln, die sich für unterschiedliche Dacheindeckungsarten eignet und die eine problemlose Verlegung des Laubschutzgitters bei einem ungleichen Abstand zwischen dem Rinnenwulst und der Vorderkante der Traufen-Eindeckungselemente ermöglicht.

Diese Aufgabe ist durch ein Traufen-Laubschutzschanzenelement der eingangs genannten Art gelöst, bei dem der dachrinnenseitige Plattenabschnitt mit Absätzen treppenartig gestuft ist.

Als Traufen-Laubschutzschanzenelement wird ein Traufen-Eindeckungselement mit Befestigungen für ein Laubschutzgitter verstanden. Das Traufen-Laubschutzschanzenelement überbrückt den Abstand zwischen der Dachrinne und der Traufe und ist mit seiner Vorderkante ins Innere der Dachrinne gerichtet.

Bei dem Traufen-Laubschutzschanzenelement gemäß der Erfindung handelt es sich im wesentlichen um ein großformatiges Dacheindeckungselement, das flächenmäßig mehrfach größer als übliches Dacheindeckungselement, wie Dachpfanne, ist. Die entlang der jeweiligen Traufe verlegten Traufen-Laubschutzschanzenelemente bilden eine sich über die ganze Dachlänge erstreckende und die Traufe schürzenartig abdeckende Traufen-Laubschutzschanze, die es ermöglicht, auf das übliche Traufblech bzw. spezielle Traufen-Abdichtungen zu verzichten.

Das Traufen-Laubschutzschanzenelement kann mit zwei entlang der Seitenkanten verlaufenden, vorzugsweise senkrecht zur Ober- oder Unterseite angeordneten Seitenwänden und einer Vorderwand versehen sein, so dass dieses eine stabilere Form annimmt. Einer Verbesserung der Verwindungssteifigkeit des Traufen-Laubschutzschanzenelementes trägt auch die vorgenannte Abstufung bei. Die Seitenwände bzw. die Vorderwand können aber gegenüber der Ober- oder Unterseite auch geneigt sein.

Vorzugsweise ist das Plattenelement des Traufen-Laubschutzschanzenelementes einstückig mit den Seitenwänden und der Vorderwand gefertigt, beispielsweise aus witterungsbeständigem Kunststoff.

Die einzelne oder mehrfache Abstufung des dachrinnenseitigen Plattenabschnittes kann in Draufsicht auf die Flachseite geradlinig, wellen-, bogen- oder zickzackförmig bzw. dreieckig ausgebildet sein. Bevorzugt wird in Hinblick auf vereinfachte Anbringung des Laubschutzgitters die geradlinige Konfiguration der Abstufung.

Die vorgenannte Abstufung ermöglicht eine kaum sichtbare bzw. versteckte Befestigung des Laubschutzgitters an dem Traufen-Laubschutzschanzenelement. Darüber hinaus kann sich aus der einzelnen bzw. mehrfachen Abstufung eine ästhetisch ansprechende Anordnung ergeben, bei der das Laubschutzgitter mit der Oberfläche der Traufen-Laubschutzschanzenelemente fluchtet. Zu diesem Zweck empfiehlt sich, die Absätzhöhe der Dicke des Laubschutzgitters anzupassen.

Die vorgeschlagene treppenartige Anordnung erleichtert die Verlegung des Laubschutzgitters, das üblicherweise in Rollen oder Abschnitten von vorbestimmter Breite lieferbar ist. Kommt zu einem Versatz oder Verschiebung der Traufen-Laubschutzschanzenelemente, wird das Laubschutzgitter mit seinem firstseitigen Längsrand auf eine entsprechend passende Stufe an dem dachrinnenseitigen Plattenabschnitt gelegt und dort an den vorhandenen Öffnungen bzw. Sacklöchern befestigt. Mit anderen Worten kann das Laubschutzgitter abschnittsweise auf unterschiedlichen Stufen der treppenartigen Plattenabschnitte verlegt werden. Ein weiterer Vorteil ist, dass die eventuell entstandenen Versätze durch das geradlinig verlegte Laubschutzgitter verdeckt sein können.

Die Seitenwand kann eine Außenkontur aufweisen, die im wesentlichen durch ein stumpfwinkliges Dreieck definiert ist, bei dem seine Basis der Unterseite und seine Dreieckseiten der Oberseite des Plattenelementes entsprechen.

Bei einer abweichenden Ausführungsform kann die Seitenwand eine Außenkontur aufweisen, die im wesentlichen durch einen Bogenabschnitt und eine diesen begrenzende Sekante definiert ist, wobei die Sekante der Unterseite und der Bogenabschnitt der Oberseite des Plattenabschnittes entsprechen.

Zur Vergrößerung der Verwindungssteifigkeit des Traufen-Laubschutzschanzenelementes können noch zwischen den Seitenwänden angeordnete Versteifungselemente zum Einsatz kommen. Diese können parallel und/oder senkrecht zur Vorderkante des Plattenelementes und/oder diagonal angeordnet sein. Eine massive Ausführung des Traufen-Laubschutzschanzenelementes ist nicht ausgeschlossen. Hierzu kommen beispielsweise Hart- bzw. Integralschäume zum Einsatz.

Die Oberseite des Traufen-Laubschutzschanzenelementes gemäß der Erfindung kann mit einem den übrigen Dacheindeckungselementen angepassten Relief, beispielsweise mit Biberschwanzmuster, versehen sein.

Vorzugsweise reicht das Relief bis zu einer Knicklinie, d. h. bis zum Scheitelberech des Traufen-Laubschutzschanzenelementes und geht über den Scheitelbereich in den dachrinnenseitigen, relieffreien Plattenabschnitt über.

Weiterhin kann eine Wassernase vorgesehen sein, welche in einer einfachsten Ausführungsform an der Vorderkante angeformt und nach Unterseite des Traufen-Laubschutzschanzenelementes zeigt.

Es ist denkbar und technisch ausführbar, das großformatige Traufen-Laubschutzschanzenelement einstückig mit einem Laubschutzgitter-Abschnitt herzustellen.

Die Vorteile der Traufen-Laubschutzschanze gemäß der Erfindung bestehen insbesondere darin, dass sich diese an unterschiedliche groß- und kleinformatige Dacheindeckungselemente, wie Platten, Dachpfannen, Bahnen und dergleichen, durch einfache Verlegung auf die Traufenbohle anpassen läßt und dass die Verlegung und Befestigung des Laubschutzgitters durch die treppenartige Konfiguration des dachrinnenseitigen Plattenabschnittes erleichtert werden kann. Dies betrifft insbesondere den Fall, wenn der Abstand zwischen dem Rinnennwulst und der Vorderkante der verlegten Traufen-Laubschutzschanzenelemente sich während der Montage als ungleich erweist.

Ausführungsbeispiele der Erfindung sind anhand der Zeichnung näher erläutert. Die Figuren zeigen:
- Fig. 1: ein großformatiges Traufen-Laubschutzschanzenelement gemäß der Erfindung mit Befestigungselementen für Laubschutzgitter, in einer schematischen, perspektivischen Ansicht;
- Figuren 2a/2b: Details der Befestigung des Laubschutzgitters;
- Fig. 3: eine aus mehreren Traufen-Laubschutzschanzenelementen bestehende Traufen-Laubschutzschanze, in einer perspektivischen Ansicht;
- Fig. 4: einen Kontaktbereich zweier Traufen-Laubschutzschanzenelemente mit sichtbarem Versatz, in einer schematischen Draufsicht;
- Figuren 5a/5b: seitliche Außenkonturen des TraufenLaubschutzschanzenelementes, in einer schematischen Ansicht;
- Figuren 6a/6b: Anordnungen des Laubschutzgitters am dachrinnenseitigen Plattenabschnitt, in einer schematischen Seitenansicht;
- Figuren 7a/7b: ein großformatiges Traufen-Laubschutzschanzenelement mit Biberschwanzmuster und mit angedeuteten Versteifungselementen, in einer schematischen, perspektivischen Ansicht auf seine Ober- und Unterseite;
- Figuren 8a bis 8c: unterschiedliche Abstufungen in einer Draufsicht auf das Traufen-Laubschutzschanzenelement;
- Fig. 9: eine Rückkante mit eingeformter Mulde, in einem Schnitt; und
- Figuren 10 bis 12: Rastelemente zur Befestigung des Laubschutzgitters.

In Fig. 1 ist vereinfacht ein großformatiges Traufen-Laubschutzschanzenelement 100 dargestellt, das ein rechteckiges Plattenelement 36 sowie zwei Seitenwände 14, 15 und eine Vorderwand 57 aufweist. Das Plattenelement 36 ist in zwei Plattenabschnitte 23, 25 unterteilt, von denen der erste durch eine Vorderkante 2, eine Knickkante 24 und zwei Seitenkanten 4, 5 begrenzt ist. Der zweite, an den ersten angrenzende Plattenabschnitt 25 endet mit einer Rückkante 3. Die Plattenabschnitte sind zueinander geneigt, d. h. sie bilden miteinander einen stumpfen Scheitelwinkel α, so dass im Verlegezustand der dachrinnenseitige Plattenabschnitt 23 eine in der Fig. 1 schematisch angedeutete Traufe 37 schürzenartig abdeckt.

An der Vorderwand 57 sind noch mehrere Lüftungsöffnungen 21 eingearbeitet.

An die Seitenkanten 4, 5 und an die Vorderkante 2 schließen sich nach unten zeigende Seitenwände 14, 15 und die Vorderwand 57 an. Die Begriffe "unten", "oben" und dgl. beziehen sich auf ein auf die Dachunterkonstruktion gelegtes Traufen-Laubschutzschanzenelement.

Die Seitenwände 14, 15 weisen eine in der Fig. 5a gezeigte und nachfolgend beschriebene Außenkontur 7 auf. Die Außenkontur 7 ist durch ein stumpfwinkliges Dreieck 6 definiert, bei dem seine Basis 11 einer Unterseite 9 und seine Dreieckseiten 12, 13 einer Oberseite 10 des Traufen-Laubschutzschanzenelementes entsprechen. Die Knickkante 24 liegt in einem Scheitelbereich 19 des Plattenelementes 36. Die Seitenwände 14, 15 sind senkrecht zum Plattenelement 36 angeordnet.

Am vorderen Plattenabschnitt 23 des Plattenelementes 36 sind treppenartig herabgesunkene, sich zwischen den Seitenwänden erstreckende Absätze 50 geformt. Der zweite, in die Rückkante 3 auslaufende Plattenabschnitt 25 ist im vorliegenden Fall glatt und eben. Das beschriebene Traufen-Laubschutzschanzenelement 100 ist aus witterungsbeständigem, schlagfestem Kunststoff gefertigt.

Eine zweite Ausführungsform des Traufen-Laubschutzschanzenelementes (Bezugszeichen 200) stellt die Fig. 5b dar. Die Seitenwand 4, 5 hat eine Außenkontur 17, die durch einen Bogenabschnitt 8 und eine diesen begrenzende Sekante 16 definiert ist, wobei die Sekante der Unterseite 9 und der Bogenabschnitt der glatten Oberseite 10 des Plattenelementes 36 entsprechen. Der Bogenabschnitt 8 tangiert mit den Kanten der in die Außenkontur 17 eingeschriebenen Absätze 50.

Eine weitere, bevorzugte Ausführungsform (Bezugszeichen 300) ist den Figuren 7a und 7b zu entnehmen. Zwischen dem Scheitelbereich 19 und der Vorderkante 2 ist noch eine weitere Knickkante 26 angeordnet, die ebenso parallel zur Vorderkante 2 verläuft und den vorderen, geneigten Plattenabschnitt 23 in zwei unter einem stumpfen Winkel zueinander liegende, streifenförmige Platten-Teilabschnitte teilt, von denen der eine eine Auflagefläche 27 für ein Laubschutzgitter 40 und der zweite, der mit der Vorderkante 2 endet, eine Wasserablauffläche 28 bildet. Der flächenmäßig größere, firstseitige Plattenabschnitt 25 des Traufen-Laubschutzschanzenelementes 300 weist ein Biberschwanzmuster 30 auf. Die Auflagefläche 27 kann selbstverständlich treppenartig gestuft sein (aus zeichnerischen Gründen nicht dargestellt).

Das Traufen-Laubschutzschanzenelement 300 ist mit vier parallel zu den Seitenwänden 14, 15 verlaufenden Versteifungselementen 18 versehen, die im vorliegenden Fall dieselbe Form und Ausmaße, wie die der Seitenwände 4 und 5, haben. Dies zeigt insbesondere die Fig. 7b. Die Abstände A zwischen den Versteifungselementen 18 und zwischen den Versteifungselementen 18 und den entsprechenden Seitenwänden sind gleich.

Gemäß der Fig. 7a ist an der Rückkante 3 ein Dichtstreifen 42 zum Abdichten des überlappenden oberen Dacheindeckungselementes 59 (vgl. Fig. 3) angeordnet. Dieser ist aus Weichschaum hergestellt. Der Dichtstreifen kann auch aus Gummi oder anderem elastischem, witterunsgbeständigem Material gefertigt sein. Der Dichtstreifen 42 hat im vorliegenden Fall einen rechteckigen Querschnitt. Andere Querschnitte des Dichtstreifens können rund, dreieckig bzw. L-, U- oder trapezförmig sein.

Mehrere entlang der Traufe verlegte Traufen-Laubschutzschanzenelemente bilden eine in Fig. 3 abgebildete Traufen-Laubschutzschanze 400.

Die Fig. 4 zeigt einen Kontaktbereich zweier Traufen-Laubschutzschanzenelemente 100 bzw. 300, an dem mit "X" ein Versatz bezeichnet ist. Ein gleicher Betrag "X" des Versatzes tritt an der Vorderkante 2 und an den Absätzen 50 auf. Das Laubschutzgitter ist mit seinem firstseitigen Längsrand längs der Knicklinie 24 des in Figur auf der linken Seite befindlichen Traufen-Laubschutzschanzenelementes angeordnet und aufgrund des Versatzes auf eine entsprechend passende Stufe (Absatz) des rechten Traufen-Laubschutzschanzenelementes gelegt und dort an den vorhandenen Gewinde-Sacklöchern 22 befestigt. Dadurch, dass mehrere Absätze 50 vorhanden sind, lässt sich der Versatz durch einfache Verlegung des Laubschutzgitters 40 verdecken, ohne die Funktionalität der Traufen-Laubschutzschanze 400 zu beeinträchtigen. Ebenso wird der Versatz an der Rückkante 3 durch die dachrinnenseitige Vorderkante des in Fig. 3 gezeigten, überlappenden, oberen Dacheindeckungselementes 59 ausgeglichen. Mit Bezugszeichen 34 ist ein Rinnenwulst einer Dachrinne 1 und mit Bezugszeichen 31 eine gerade Strichlinie bezeichnet, die sich auf eine dem Rinnenwulst 34 gegenüber liegende Längskante der Dachrinne bzw. derer Wassernase bezieht. Es wird darauf hingewiesen, dass die Höhe der Absätze 50 geringfügig größer als die Dicke des Laubschutzgitters 40 ist, daher fällt der Höhenunterschied, falls vorhanden, in den Kontaktbereichen der benachbarten Traufen-Laubschutzschanzenelemente für den Betrachter nicht auf.

Gemäß den Figuren 2a, 3, 4 und 6a ist das Laubschutzgitter 40 über Befestigungsmittel 29, hier: Mutterschraube, an dem dachrinnenseitigen Plattenabschnitt 23 zu befestigen. An dem Plattenabschnitt 23 sind Gewinde-Sacklöcher 41 geformt, in die die Mutterschrauben einzudrehen sind.

Eine andere Befestigungsart zeigen die Figuren 2b und 6b. Das Laubschutzgitter 40 ist über ein vorgeformtes, streifenförmiges, der Abstufung des Plattenelementes 23 angepasstes Blechstück 32 an diesem abnehmbar befestigt, welches Blechstück zwei etwa parallel zueinander liegende oder leicht geneigte Schenkel und einen abgewinkelten Mittelsteg sowie eine Öffnung 33 zur Durchführung des Schraubenschaftes der Mutterschraube aufweist. Bei der Verlegung des Laubschutzgitters wird dessen firstseitiger Längsrand durch den freien Schenkel des Blechstücks 32 gehaltert. Hierbei sind noch bekannte Klammer, Rastknöpfe oder Blechschrauben (nicht dargestellt) vorgesehen, mit denen das Laubschutzgitter am Rinnenwulst 34 fixiert werden kann. Das Blechstück 32 kann auch mit einem in der Figur nicht dargestellten Daumen versehen sein, der in die Masche des Laubschutzgitters greift. Das Blechstück 32 ist auch in Fig. 1 als alternative Befestigungsart schematisch gezeigt.

Ferner ist aus den Figuren 6a und 6b ersichtlich, dass zwischen dem verlegten Laubschutzgitter 40 und dem abgestuften Plattenabschnitt 23 des Traufen-Laubschutzschanzenelementes freie Räume 35 für die Luftströmung vorhanden sind, und zwar unabhängig davon, ob sich das Laubschutzgitter 40 nur an einer einzigen oder an mehrerer Absätzen abstützt. An der Traufen-Laubschutzschanze gemäß der Fig. 6b können Wasserläufe (nicht dargestellt) geformt sein. In Fig. 6a ist noch eine an der Vorderkante 2 angeordnete und sich über die Gesamtlänge des Traufen-Laubschutzschanzenelementes erstreckende Wassernase 20 gezeigt.

Die Befestigung des Laubschutzgitters 40 an dem Traufen-Laubschutzschanzenelement kann auch mittels der in den Figuren 10 bis 12 dargestellten Befestigungselemente erfolgen. In die mit Bezugszeichen 22 bezeichneten Öffnungen (Fig. 3), die auch in Form von vorgenannten Gewinde-Sacklöchern 41 ausgeführt werden können, werden über die Maschen des Laubschutzgitters zweiteilige Rastelemente 45; 46; 47 eingesteckt bzw. eingedreht.

Das Rastelement 45 gemäß der Fig. 10 besteht aus einem runden Kragen 48 mit einem senkrecht stehenden, flachen Griff 49 und mit einem dem Griff gegenüber liegenden, zweiarmigen Haken 51, sowie aus einem hülsenförmigen Gegenelement 52, das ebenfalls einen Kragen 53 aufweist. Das hülsenförmige Gegenelement 52 aus Kunststoff wird in die Öffnung 22 eingepresst. Nach dem Einstecken des Hakens in eine sich am Gegenelement befindende Öffnung und Drehen mit dem Griff 49 entsteht eine Rastverbindung.

Das Rastelement 45 gemäß der Fig. 10 besteht aus einem runden Kragen 48 mit einem senkrecht stehenden, flachen Griff 49 und mit einem dem Griff gegenüber liegenden, zweiarmigen Haken 51, sowie aus einem hülsenförmigen Gegenelement 52, das ebenfalls einen Kragen 53 aufweist. Das hülsenförmige Gegenelement 52 aus Kunststoff wird in die Öffnung 22 eingepresst. Nach dem Einstecken des Hakens in eine sich am Gegenelement befindende Öffnung und Drehen mit dem Griff 49 entsteht eine Rastverbindung.

Das Rastelement 46 gemäß der Fig. 11 besteht aus einem Rastknopf 54 und aus einem hülsenförmigen Gegenelement 55, das eine abgestufte Öffnung 56 aufweist.

Das Rastelement 47 gemäß der Fig. 12 besteht ebenso aus einem Rastknopf 54 und aus dem vorgenannten Gegenelement 52.

Es ist auch möglich, exzenterartige Rastelemente (nicht dargestellt) zu verwenden.

Aus den Fig. 9 ist ein Anschlagelement 38 ersichtlich, die im Bereich der Rückkante 3 des Traufen-Laubschutzschanzenelementes 300 liegt und das durch eine an der Oberseite 10 eingeformte Mulde 39 entstanden ist. Mehrere Anschlagelemente 38 sind auf die Unterseite 9 gerichtet und dienen zum Aufhängen des Traufen-Laubschutzschanzenelementes an jeweiliger Dachlatte. Neben der Mulde befindet sich noch ein Vorsprung 43, an dem eine Öffnung 44 zur Aufnahme eines nicht dargestellten Befestigungselementes, wie Schraube, eingearbeitet ist. Der Vorsprung 43 ermöglicht ein ungestörtes Abfließen von Regenwasser.

Schließlich zeigen die Figuren 8a bis 8c unterschiedliche Konfigurationen von Absätzen 50 in Draufsicht auf das Plattenelement 36. So stellt die Fig. 8a drei parallel zur Vorderkante 2 verlaufende Absätze 50 dar, dagegen die Figuren 8b und 8c zeigen V- und wellenförmige Konfigurationen der Abstufung.

### Bezugszeichenliste:

- 1: Dachrinne
- 2: Vorderkante
- 3: Rückkante
- 4, 5: Seitenkante
- 6: Dreieck
- 7: Außenkontur
- 8: Bogenabschnitt
- 9: Unterseite
- 10: Oberseite
- 11: Basis
- 12, 13: Dreieckseite
- 14, 15: Seitenwand
- 16: Sekante
- 17: Außenkontur
- 18: Versteifungselement
- 19: Scheitelbereich
- 20: Wassernase
- 21: Lüftungsöffnung
- 22: Öffnung (Sackloch)
- 23: Plattenabschnitt
- 24: Knickkante
- 25: Plattenabschnitt
- 26: Knickkante
- 27: Auflagefläche
- 28: Wasserablauffläche
- 29: Befestigungsmittel
- 30: Biberschwanzmuster
- 31: Strichlinie
- 32: Blechstück
- 33: Öffnung
- 34: Rinnenwulst
- 35: Raum
- 36: Plattenelement
- 37: Traufe
- 38: Anschlagelement
- 39: Mulde
- 40: Laubschutzgitter
- 41: Sackloch
- 42: Dichtstreifen
- 43: Vorsprung
- 44: Öffnung
- 45: Rastelement
- 46: Rastelement
- 47: Rastelement
- 48: Kragen
- 49: Griff
- 50: Absatz
- 51: Haken
- 52: Gegenelement
- 53: Kragen
- 54: Rastknopf
- 55: Gegenelement
- 56: Öffnung
- 57: Vorderwand
- 58: Abstützelement
- 59: Dacheindeckungselement
- 100: Traufen-Laubschutzschanzenelement
- 200: Traufen-Laubschutzschanzenelement
- 300: Traufen-Laubschutzschanzenelement

- 400: Traufen-Laubschutzschanze

- A: Abstand
- α: Winkel
- x: Versatz

## Patentansprüche

1. Traufen-Laubschutzschanzenelement (100; 200; 300) zur Herstellung von Traufen-Laubschutzschanzen (400) für Steildächer, umfassend ein durch eine Vorder-und Rückkante (2; 3) sowie zwei Seitenkanten (4; 5) begrenztes Plattenelement (36), von dem ein Teil einen dachrinnenseitig angeordneten Plattenabschnitt (23) bildet, mit dem die jeweilige Traufe schürzenartig abdeckbar ist und auf dem ein Laubschutzgitter (40) zu befestigen ist, **dadurch gekennzeichnet, dass** der Plattenabschnitt (23) mit Absätzen (50) treppenartig gestuft ist.

2. Traufen-Laubschutzschanzenelement nach Anspruch 1, **dadurch gekennzeichnet, dass** am dachrinnenseitigen Plattenabschnitt (23) Öffnungen (22; 41) zur Aufnahme von Befestigungsmittel (29) geformt sind.

3. Traufen-Laubschutzschanzenelement nach Anspruch 1, **dadurch gekennzeichnet, dass** sich an die Seitenkanten (4; 5) und an die Vorderkante (2) nach unten Seitenwände (14, 15) und Vorderwand (57) anschließen, deren Unterkante (9) an eine vorgegebene Dachunterkonstruktion angepasst ist.

4. Traufen-Laubschutzschanzenelement nach Anspruch 1, **dadurch gekennzeichnet, dass** das Plattenelement (36) mit den Seitenwänden (14, 15) und der Vorderwand (57) einstückig ausgeführt sind.

5. Traufen-Laubschutzschanzenelement nach Anspruch 1, **dadurch gekennzeichnet, dass** das dachrinnenseitige Plattenabschnitt (23) über eine Knickklinie (24) einen stumpfen Scheitelwinkel (α) bildend in einen firstseitigen Plattenabschnitt (25) übergeht.

6. Traufen-Laubschutzschanzenelement nach Ansprüchen 3 bis 5, **dadurch gekennzeichnet, dass** die Seitenwand (4, 5) des Traufen-Laubschutzschanzenelementes eine Außenkontur (7) aufweist, die im wesentlichen durch ein stumpfwinkliges Dreieck (6) definiert ist, bei dem seine Basis (11) der Unterseite (9) und seine Dreieckseiten (12, 13) einer Oberseite (10) des Plattenelementes (36) entsprechen.

7. Traufen-Laubschutzschanzenelement nach Ansprüchen 3 bis 5, **dadurch gekennzeichnet, dass** die Seitenwand (4, 5) des Traufen-Laubschutzschanzenelementes eine Außenkontur (17) aufweist, die im wesentlichen durch einen Bogenabschnitt (8 und eine diesen begrenzende Sekante (16) definiert ist, wobei die Sekante der Unterseite (9) und der Bogenabschnitt einer Oberseite (10) des Plattenelementes (36) entsprechen.

8. Traufen-Laubschutzschanzenelement nach einem der Ansprüche 1 bis 7, **dadurch gekennzeichnet, dass** die Absätze (50) in Draufsicht auf die Flachseite des Plattenelementes (36) geradlinig verlaufen.

9. Traufen-Laubschutzschanzenelement nach einem der Ansprüche 1 bis 7, **dadurch gekennzeichnet, dass** die Absätze (50) in Draufsicht auf die Flachseite des Plattenelementes (36) etwa V-förmig angeordnet sind.

10. Traufen-Laubschutzschanzenelement nach einem der Ansprüche 1 bis 7, **dadurch gekennzeichnet, dass** die Absätze (50) in Draufsicht auf die Flachseite des Plattenelementes (36) bogen- oder wellenförmig sind.

11. Traufen-Laubschutzschanzenelement nach einem der vorhergehenden Ansprüche, **dadurch gekennzeichnet, dass** dieses mit wenigstens einem zwischen den Seitenwänden (13, 14) angeordneten Versteifungselement (18) versehen ist.

12. Traufen-Laubschutzschanzenelement nach Anspruch 11, **dadurch gekennzeichnet, dass** das Versteifungselement (18) parallel zur Vorder- bzw. Rückkante verläuft.

13. Traufen-Laubschutzschanzenelement nach einem der vorhergehenden Ansprüche, **dadurch gekennzeichnet, dass** an der Vorderwand (57) Lüftungsöffnungen (21) eingearbeitet sind.

14. Traufen-Laubschutzschanzenelement nach einem der vorhergehenden Ansprüche, **dadurch gekennzeichnet, dass** das durch die Oberseite (10), Seitenwände (4, 5), Vorderwand (57) und die Unterseite (9) definiertes Traufen-Laubschutzelement massiv ist.

15. Traufen-Laubschutzschanzenelement nach einem der vorhergehenden Ansprüche, **dadurch gekennzeichnet, dass** zwischen dem dachrinnenseitigen Plattenabschnitt (23) des Plattenelementes (36) und dem verlegten Laubschutzgitter wenigstens ein freier Raum (35) für die Luftströmung vorhanden ist.

16. Traufen-Laubschutzschanzenelement nach einem der vorhergehenden Ansprüche, **dadurch gekennzeichnet, dass** dieses wenigstens ein im Bereich seiner Rückkante (3) angeordnetes und auf die Unterseite (9) gerichtetes Anschlagelement (38) zum Aufhängen an jeweiliger Dachlatte aufweist, welches durch eine an einer Oberseite (10) des firstseitigen Plattenabschnittes (25) geformte Mulde (39) entstanden ist.

17. Traufen-Laubschutzschanzenelement nach einem der vorhergehenden Ansprüche, **dadurch gekennzeichnet, dass** längs der Rückkante (3) ein über die Oberseite (10) hinausragendes, stegförmiges Abstützelement (58) verläuft, mit dem sich ein ebenfalls längs der Rückkante (3) verlaufender, auflegbarer, elastisch verformbarer Dichtstreifen (42) zum Abdichten wenigstens eines überlappenden Dacheindeckungselementes (59) festlegen läßt.
